# EUROPÄISCHE PATENTANMELDUNG

(11) **EP 0 778 365 A2**
(43) Veröffentlichungstag der Anmeldung: **11.06.1997**
(21) Anmeldenummer: 96118952.9
(22) Anmeldetag: 27.11.1996
(51) Int. Cl.: D03D 49/62, D03D 47/30

(54) **Webblatt (Riet)**

(30) Priorität: 08.12.1995 DE 19545840
(71) Anmelder: LINDAUER DORNIER GESELLSCHAFT M.B.H, D-88129 Lindau (DE)
(72) Erfinder: Wahhoud, Adnan, Dr., 88131 Lindau-Bodolz (DE); Czura, Peter, 88239 Wangen (DE)

(57) **Zusammenfassung**

Die Erfindung bezieht sich auf ein Webblatt (Riet) für Luftdüsenwebmaschinen, bestehend aus einer beliebigen Anzahl von Teilrieten, zwischen welchen sich jeweils ein Rietfüllstück befindet, wobei ein durchgehender Schußeintragskanal vorhanden ist, welcher in einzelne, den Teilrieten bzw. den Rietfüllstücken zugeordnete, in etwa zueinander fluchtende Abschnitte geteilt ist und im Übergangsbereich zwischen einem Abschnitt des Schußeintragskanals zum darauffolgenden Abschnitt letzterer entgegen der Schußrichtung zumindest teilweise gegenüber dem übrigen Schußkanal trichterförmig aufgeweitet ist.

## Beschreibung

Die Erfindung bezieht sich auf ein Webblatt (Riet) für Luftdüsenwebmaschinen nach dem Oberbegriff des Anspruchs 1.

Die Erfindung geht aus von einem Riet gemäß der DE 41 31 167 A1, wobei das Riet in eine Anzahl von Teilrieten aufgeteilt ist. Zwischen den Teilrieten ist jeweils eine Rietlücke vorhanden, wobei im Bereich der Rietlücken jeweils ein sogenanntes Rietfüllstück angeordnet ist, welches etwa gleich wie die Teilriete ausgebildet ist. Durch das Rietfüllstück werden die lufttechnischen Eigenschaften des Schußeintragkanals des Rietes simuliert, d. h. der Schußeintragskanal setzt sich in den Rietfüllstücken fort.

Bei einem derartigen Aufbau eines Webblattes besteht das Problem, daß sich zwischen den Teilrieten und den Rietfüllstücken jeweils ein Spalt bildet, da die jeweiligen Abschnitte des Webblattes einen gewissen Abstand voneinander aufweisen müssen, um genügend Bewegungsspielraum zu haben. In gleicher Weise ist der Schußeintragskanal der jeweiligen Webblattabschnitte ebenso durch einen Spalt getrennt.

Sind die Teilriete und die Rietfüllstücke nicht genauestens zueinander ausgerichtet, so bildet sich im Übergangsbereich zwischen den einzelnen Abschnitten des Schußeintragskanals eine Kante oder Stufe, welche den eingeblasenen Schußfaden in seiner Bewegung durch den Schußeintragskanal stören kann bzw. der Schußfaden an einer solchen gebildeten Kante hängen bleiben kann.

Der Erfindung liegt die Aufgabe zugrunde, ein Webblatt der eingangs genannten Art derart weiterzubilden, daß eine Beeinträchtigung des eingetragenen Schußfadens im Übergangsbereich zwischen einzelnen Webblattabschnitten vermieden wird.

Gelöst wird diese Aufgabe durch die technische Lehre des Patentanspruchs 1.

Merkmal der Erfindung ist, daß die einzelnen, den Teilrieten bzw. den Rietfüllstücken zugeordneten Abschnitte des Schußeintragskanals derart ausgestaltet sind, daß sich im Übergangsbereich zwischen einem Teilstück zum nächsten entgegen der Schußrichtung keine Stufe bilden kann. Dies wird dadurch erreicht, daß im Übergangsbereich zwischen einem Abschnitt des Schußeintragskanals zum darauffolgenden Abschnitt letzterer entgegen der Schußrichtung zumindest teilweise trichterförmig aufgeweitet ist.

Dadurch wird erreicht, daß Stoßkanten bzw. Stufenbildung im Übergangsbereich zwischen den Schußkanalsabschnitten vermieden werden, die früher dadurch entstanden, daß die einzelnen Webblattabschnitte durch ungenaue Justierung oder selbsttätige Verstellung im Laufe der Zeit nicht mehr genauer zueinander fluchtend angeordnet waren.

Die trichterförmige Aufweitung der Fadeneintrittsbereiche der jeweiligen Webblattabschnitte erlaubt gewisse Toleranzen der Lagejustierung der Teilriete bzw. Füllstücke, da eine störende Stufenbildung im Schußeintragskanal nicht mehr auftreten kann.

Normalerweise ist der Schußeintragskanal etwa U-förmig ausgebildet und es ist vorgesehen, daß alle drei Wandbereiche des Schußkanals etwa trichterförmig aufgeweitet sind.

Natürlich ist auch denkbar, daß der Schußeintragskanal nur in vertikaler Richtung bzw. nur in horizontaler Richtung aufgeweitet ist.

Die Abmessungen des Schußkanals sind relativ klein, so daß sich die Aufweitung des Kanals in einer Größenordnung von einigen Millimetern bewegt.

Im folgenden wird die Erfindung anhand von Zeichnungen näher erläutert.
Es zeigen:
- Figur 1:: eine schematische Frontansicht des erfindungsgemäßen Webblattes;
- Figur 2:: eine Detailansicht eines Übergangsbereiches zwischen zwei Webblattabschnitten nach dem Stand der Technik;
- Figur 3:: eine Detailansicht eines Übergangsbereiches zwischen zwei Webblattabschnitten gemäß der Erfindung.

Figur 1 zeigt eine schematische Ansicht eines Webblattes, welches aus einer abwechselnden Anordnung von Teilrieten 1,1a und Rietfüllstücken 2,2a besteht.

Es ist ein über die gesamte Breite des Webblattes durchgehender Schußeintragskanal 3 vorhanden. Durch eine Hauptdüse 4 wird der Schußfaden 5 in den Schußeintragskanal 3 eingeblasen und durchläuft den gesamten Schußeintragskanal 3 bis zur gegenüberliegenden Seite des Webblattes.

Figur 2 zeigt den Übergangsbereich zwischen einem Teilwebblatt 1 und einem Rietfüllstück 2 eines Webblatts gemäß dem Stand der Technik. Man erkennt wiederum den durchgehenden Schußeintragskanal 3, von dem hier zwei Abschnitte 8,9 dargestellt sind. Durch ungenaue Justierung der Webblattabschnitte 1,2 bzw. durch Verschleißerscheinungen, kommt es öfters vor, daß die Abschnitte 8,9 des Schußeintragskanals 3 nicht mehr fluchtend zueinander angeordnet sind, so daß sich im Eingangsbereich des Abschnittes 9 des Schußeintragskanales eine Kante bildet, an welcher der eingetragene Schußfaden 5 im schlimmsten Falle hängen bleiben kann. Dadurch kommt es zu einer Fehlermeldung der Schußüberwachung und die Maschine kommt zum Stillstand.

Nach Figur 3 weist nun erfindungsgemäß der Teilabschnitt 9 des Schußeintragskanales 3 im Übergangsbereich 6, d. h. in seinem Eingangsbereich, eine trichterförmige Aufweitung auf. Dadurch wird selbst bei zueinander versetzten Webblattabschnitten 1,2 erreicht, daß der Schußeintragskanal für den Schußfaden 5 immer einen freien Durchgang darstellt, da Kanten oder Stufen, wie in Figur 2 dargestellt, nicht mehr auftreten können. Insbesondere können keine Kanten oder Stufen auftreten, die entgegen der Schußrichtung ausgebildet sind.

Mit der erfindungsgemäßen Ausbildung des Webblattes bzw. des Schußeintragskanales ist es möglich, einer Schußfadenhemmung im Übergangsbereich zwischen zwei Teilabschnitten des Webblattes entgegenzuwirken, so daß weit geringere Stillstandszeiten der Maschine auftreten.

### ZEICHNUNGSLEGENDE

- 1: Teilriet 1a
- 2: Rietfüllstück 2a
- 3: Schußeintragskanal
- 4: Hauptdüse
- 5: Schußfaden
- 6: Übergangsbereich
- 7: Schußrichtung
- 8: Abschnitt (Schußeintragskanal)
- 9: Abschnitt (Schußeintragskanal)

## Patentansprüche

1. Webblatt (Riet) für Luftdüsenwebmaschinen, bestehend aus einer beliebigen Anzahl von Teilrieten (1,1a), zwischen welchen sich jeweils ein Rietfüllstück (2,2a) befindet, wobei ein durchgehender Schußeintragskanal (3) vorhanden ist, welcher in einzelne, den Teilrieten bzw. den Rietfüllstücken zugeordnete, in etwa zueinander fluchtende Abschnitte (8,9) geteilt ist, **dadurch gekennzeichnet**, daß im Übergangsbereich (6) zwischen einem Abschnitt (8) des Schußeintragskanals zum darauf folgenden Abschnitt (9) letzterer entgegen der Schußrichtung (7) zumindest teilweise gegenüber dem übrigen Schußkanal trichterförmig aufgeweitet ist.

2. Webblatt nach Anspruch 1, **dadurch gekennzeichnet**, daß nur der Eingangsbereich des jeweiligen Abschnitts des Schußeintragskanals (3) aufgeweitet ist.

3. Webblatt nach Anspruch 1 oder 2, **dadurch gekennzeichnet**, daß die jeweiligen Abschnitte des Schußeintragskanals (3) in vertikaler Richtung aufgeweitet sind.

4. Webblatt nach einem der Ansprüche 1 bis 3, **dadurch gekennzeichnet**, daß die jeweiligen Abschnitte des Schußeintragskanals (3) in horizontaler Richtung aufgeweitet sind.

5. Webblatt nach einem der Ansprüche 1 bis 4, **dadurch gekennzeichnet**, daß die Aufweitung der Abschnitte des Schußeintragskanals (3) in einer Größenordnung von wenigen Millimetern liegt.
